# EUROPÄISCHE PATENTSCHRIFT

(11) **EP 1 600 393 B1**
(45) Veröffentlichungstag und Bekanntmachung des Hinweises auf die Patenterteilung: **12.09.2007**
(21) Anmeldenummer: 05011295.2
(22) Anmeldetag: 25.05.2005
(51) Int. Cl.: B65D 23/08, B65D 25/36

(54) **Sicherheitsumhüllung, Zuschnitt und Behälter mit Sicherheitsumhüllung**
Safety cover, blank and container with safety cover
Enveloppe de sécurité, flan et conteneur avec enveloppe de sécurité

(30) Priorität: 25.05.2004 DE 102004026522
(43) Veröffentlichungstag der Anmeldung: 30.11.2005
(73) Patentinhaber: Adolf Würth GmbH & Co. KG, 74653 Künzelsau (DE)
(72) Erfinder:
(74) Vertreter: Patentanwälte Ruff, Wilhelm, Beier, Dauster & Partner

(56) Entgegenhaltungen:
- WO-A-02/087989
- DE-A1- 10 114 691
- US-A- 4 424 900
- US-A1- 2004 069 781

## Beschreibung

Die Erfindung betrifft eine Sicherheitsumhüllung für Behälter für brennbare Flüssigkeiten, sowie Behälter, die mit einer solchen Sicherheitsumhüllung versehen sind.

Wenn elektrisch ungeladene Stoffe mit unterschiedlichen Dielektrizitätskonstanten miteinander in Berührung kommen (z. B. durch Reibung), so wandern Elektronen aus einem in den anderen Stoff. Es resultiert eine Ladungsverschiebung, die bei einer raschen Trennung der beiden Stoffe erhalten bleibt und zur Ausbildung hoher elektrostatischer Potentiale führen kann.

Wegen der Gefahr einer Funkenentladung stellen elektrische Aufladungen ein Arbeitssicherheitsrisiko dar. Dies gilt insbesondere beim Umgang mit brennbaren Flüssigkeiten. Elektrische Aufladungsvorgänge treten beispielsweise beim Versprühen oder Zerstäuben einer Flüssigkeit oder auch beim Strömen an Wandungen entlang, wie es beispielsweise beim Umfüllen oder Umpumpen von brennbaren Flüssigkeiten vorkommt, auf. In diesem Zusammenhang stellt auch die elektrostatische Aufladung von Personen ein Risiko dar. Berührt eine elektrostatisch aufgeladene Person z. B. eine isolierte Metallkomponente wie einen Metallgriff, so treten Funkenentladungen auf. Grundsätzlich können gefährliche Entladungen beim Annähern an feste und auch an flüssige Oberflächen auftreten. Die menschliche Wahrnehmungsschwelle für eine elektrostatische Entladung liegt bei ca. 0,5 mJ. Eine solche Energiemenge kann bereits zündwirksam sein.

In vielen Betrieben und Werkstätten werden brennbare Flüssigkeiten in Behältern wie z. B. Fässern oder Kanistern angeliefert und in diesen zentral gelagert. Gegebenenfalls werden diese nach Anlieferung mit einer Entnahmevorrichtung versehen, so daß bei Bedarf diesen Behältern kleine Gebrauchsmengen der Flüssigkeit durch einen Bediener entnommen werden können. Grundsätzlich tritt bei jedem Entnahme- oder Umfüllvorgang die Gefahr einer Entzündung infolge statischer Aufladung auf, insbesondere auch infolge elektrostatischer Aufladung von Personen, insbesondere des Bedieners. Gleiches gilt auch beim Aufbringen oder Entfernen einer Entnahmevorrichtung. Es müssen also Vorkehrungen getroffen werden, die die Sicherheit der genannten Arbeitsschritte gewährleisten.

Als vorbeugende Maßnahme gegen die elektrische Aufladung von Personen ist beispielsweise der Einsatz von antistatischen Sicherheitsschuhen bekannt. Antistatische Gegenstände oder Einrichtungen speichern keine elektrostatischen Ladungen, sofern sie mit der Erde in Kontakt stehen. Durch antistatisches Schuhwerk wird das Risiko einer Funkenentladung verringert, allerdings erfüllt es seine Funktion nur bei konsequenter Anwendung bzw. Benutzung. In der Praxis werden diesbezügliche Vorschriften aus Bequemlichkeit häufig fahrlässig mißachtet.

Grundsätzlich sind beim Umgang mit Behältern mit brennbaren Flüssigkeiten aus Sicherheitsgründen beteiligte Personen sowie alle Gegenstände und Einrichtungen aus leitfähigem Material zu erden bzw. mit Erdkontakt zu versehen. Dadurch werden gefährliche Aufladungen vermieden bzw. gegebenfalls abgeleitet. In der täglichen Praxis ist das mit Problemen verbunden. Weist beispielsweise ein Behälter mehrere leitfähige aber voneinander isolierte Komponenten auf, so sind diese aufwendig einzeln zu erden oder aber untereinander elektrisch zu verbinden und insgesamt zu erden. Auch ist die Erdung einer Person während eines Entnahme- oder Umfüllvorgangs im Normalfall nicht gewährleistet.

Ein Transport- und Lagerbehälter für Flüssigkeiten mit mehreren Komponenten, die untereinander elektrisch verbunden sind, ist beispielsweise aus den US 2004/0069781 bekannt.

Die Erfindung stellt sich dementsprechend die Aufgabe, für Behälter mit brennbaren Flüssigkeiten einen wirksamen, vergleichsweise einfach zu realisierenden Schutz gegen gefährliche Entladungen statischer Elektrizität, insbesondere infolge nicht geerdeter Personen, bereitzustellen. Dieser Schutz soll universell für Behälter für brennbare Flüssigkeiten einsetzbar sein.

Diese Aufgabe wird gelöst durch die Sicherheitsumhüllung mit den Merkmalen des Anspruchs 1. Bevorzugte Ausführungsformen dieser Sicherheitsumhüllung sind in den abhängigen Ansprüchen 2 bis 14 dargestellt. Auch Behälter gemäß den Ansprüchen 15 bis 17, die eine erfindungsgemäße Sicherheitsumhüllung aufweisen, sind Gegenstand dieser Erfindung.

Eine erfindungsgemäße Sicherheitsumhüllung ist mindestens teilweise elektrisch leitend ausgestaltet und weist mindestens ein Mittel zur Anbringung eines Mittels zur Ableitung elektrischer Ladung auf. Über das Ableitungsmittel ist eine Erdung der erfindungsgemäßen Umhüllung realisierbar.

Die Umhüllung ist für Behälter konzipiert, die mindestens eine Einfüll- und/oder Entnahmeöffnung aufweisen. Vorzugsweise handelt es sich bei den Behältern um transportierbare, insbesondere um tragbare Behälter wie beispielsweise Fässer, Kanister etc.

Es ist bevorzugt, daß die Sicherheitsumhüllung zur Bereitstellung der notwendigen elektrischen Leitfähigkeit mit mindestens einer elektrisch leitenden Beschichtung versehen ist. Gegebenenfalls besitzt diese Beschichtung neben ihren leitenden auch flüssigkeitsabweisende Eigenschaften.

Die Umhüllung ist im wesentlichen aus einem wellpappartigen Material, insbesondere aus Wellpappe selbst, gefertigt. Wellpappe weist eine oder mehrere wellenförmig angeordnete Papierlagen auf, die zwischen flachen Deckpapieren liegen bzw. mit diesen verklebt sind. Auf diesen Aufbau sind die besondere Stabilität und die stoßdämmenden Eigenschaften von Wellpappe zurückzuführen.

In Weiterbildung ist die elektrisch leitende Beschichtung der erfindungsgemäßen Sicherheitsumhüllung vorzugsweise auf die außenliegende Oberfläche der Wellpappe (die den wellenförmig angeordneten Papierlagen abgewandte Seite der Deckpapiere) aufgebracht. Gegebenfalls ist die Oberfläche nur teilweise mit der Beschichtung versehen, vorzugsweise aber vollständig.

Bei der elektrisch leitenden Beschichtung handelt es sich bevorzugt um eine Beschichtung auf Basis von leitfähigem Graphit. Grundsätzlich ist die Art der Beschichtung für die Erfindung allerdings nicht kritisch, so daß Beschichtungen auf Basis eines leitfähigen Kunststoffs oder auch Beschichtungen, deren leitende Eigenschaften im wesentlichen auf metallischen Anteilen aufbauen, ebenso bevorzugt sind. Geeignete Beschichtungen auf einem Träger aus Wellpappe sind beispielsweise in der DE 42 34 689 und in der DE 692 12 521 beschrieben, auf die hiermit ausdrücklich Bezug genommen wird.

Wie schon aus der Bezeichnung "Sicherheitsumhüllung" hervorgeht, umhüllt diese im Gebrauchszustand die Behälter für brennbare Flüssigkeiten. Es ist bevorzugt, daß die elektrisch leitende Beschichtung auf der in diesem Gebrauchszustand außenliegenden Oberfläche der Umhüllung aufgebracht ist. Gegebenenfalls kann aber auch eine beidseitige, also eine Außen- und eine Innenbeschichtung der Umhüllung bevorzugt sein.

Bei dem Ableitungsmittel handelt es sich vorzugsweise um einen an der Umhüllung angebrachten elektrischen Leiter. Bei dem Mittel zur Anbringung eines Ableitungsmittels handelt es sich um ein mechanisches Verbindungselement.

Grundsätzlich ist die Erfindung in Bezug auf die Art der mechanischen Verbindung bzw. der mechanischen Verbindungselemente nicht beschränkt. Einsetzbar sind alle dem Fachmann bekannten elektrisch leitenden, mechanischen Verbindungselemente wie beispielsweise Klemmstecker, Krokodilklemmen oder bevorzugt auch Druckknöpfe, insbesondere metallische Druckknöpfe.

Vorzugsweise ist das mechanische Verbindungselement dabei elektrisch leitend mit der Sicherheitsumhüllung verbunden. Im Falle eines Druckknopfs ist dieser vorzugsweise derart in die Sicherheitsumhüllung eingenietet, so daß ein leitender Kontakt zwischen dem Druckknopf und der elektrisch leitenden Beschichtung besteht.

Das Ableitungsmittel bzw. das Mittel zur Anbringung eines Ableitungsmittels ist bevorzugt an einer Stelle mit der Sicherheitsumhüllung verbunden, die sich im Gebrauchszustand im Sichtfeld des Bedieners, insbesondere an der dann die Vorderseite oder die Oberseite bildenden Seite der Sicherheitsumhüllung befindet.

Eine erfindungsgemäße Sicherheitsumhüllung ist vorzugsweise aus einem im wesentlichen ebenen, vorzugsweise zusammenklappbaren Zuschnitt zu einer räumlichen Einheit aufklappbar. Im zusammengeklappten Zustand nimmt die Umhüllung vorteilhafterweise nur sehr wenig Raum ein und läßt sich gegebenenfalls platzsparend lagern und transportieren. Um ein problemloses Überführen aus dem zusammengeklappten bzw. zusammengefalteten Zustand in den Gebrauchszustand zu gewährleisten, ist es bevorzugt, daß eine erfindungsgemäße Umhüllung Verformungshilfen, insbesondere Falzungen, aufweist.

Vorzugsweise ist der Zuschnitt einer erfindungsgemäßen Sicherheitsumhüllung (gegebenenfalls in Abhängigkeit vom zu umhüllenden Behälter, dem sogenannten Bestimmungsbehälter) mit Aussparungen versehen. Diese bilden im Gebrauchszustand Durchlässe in der Sicherheitsumhüllung für die an den Behältern vorgesehenen Einfüll- und/oder Entnahmeöffnungen und andere übliche Einrichtungen wie Tragegriffe und dergleichen.

Nach der Erfindung kann es bevorzugt sein, daß die Sicherheitsumhüllung, abgesehen von den gegebenenfalls vorhandenen Aussparungen für Tragegriffe etc., den Bestimmungsbehälter vollständig umschließt.

Gleichermaßen kann es aber auch bevorzugt sein, daß die Sicherheitsumhüllung den Behälter im Gebrauchszustand nur teilweise umschließt. In diesem Fall verbleiben Restflächen des Behälters (wie beispielsweise die Standfläche) unverhüllt.

In Weiterbildung besteht eine erfindungsgemäße Sicherheitsumhüllung im wesentlichen aus einem am Behälter im Gebrauchszustand vorzugsweise horizontal umlaufenden, manschettenartigen Abschnitt und einem an den manschettenartigen Abschnitt einteilig angeformten, vorzugsweise umklappbaren, schlaufenartigen Abschnitt. Letzterer umschließt mindestens die Einfüll- und/oder die Entnahmeöffnung, vorzugsweise aber auch einen Tragegriff des Behälters.

Durch den Einsatz einer entsprechend ausgestalteten, erfindungsgemäßen Sicherheitsumhüllung wird erreicht, daß die Erdung einer Person (eines Bedieners) während eines Entnahme- oder Umfüllvorgangs sowie beim Aufbringen oder Entfernen einer Einfüll- und/oder Entnahmevorrichtung im Normalfall gewährleistet ist. Dies läßt sich am Beispiel des Aufbringens einer Entnahmevorrichtung verdeutlichen: Soll ein Schraubdeckel eines angelieferten Behälters mit brennbarer Flüssigkeit durch eine Einfüll- und/oder Entnahmevorrichtung ersetzt werden, so ist der Bediener gezwungen, den Behälter mit einer Hand zu fixieren, um den Schraubverschluß lösen zu können bzw. um die Einfüll- oder Entnahmevorrichtung aufzuschrauben. Dabei kommt bzw. ist er zwangsweise mit der erfindungsgemäßen Sicherheitsumhüllung in Kontakt und ist damit über das Ableitungsmittel der Sicherheitsumhüllung "zwangsgeerdet".

Die Gefahr einer Entzündung infolge statischer Aufladung ist durch den Einsatz der erfindungsgemäßen Sicherheitsumhüllung deutlich reduziert.

Weiterhin umfaßt die Erfindung auch jeden Behälter für brennbare Flüssigkeiten mit mindestens einer Einfüll- und/oder Entnahmeöffnung, der eine erfindungsgemäße Sicherheitsumhüllung aufweist. Vorzugsweise wird es sich dabei um Behälter handeln, auf die eine Einfüll- und/oder Entnahmevorrichtung aufgebracht, insbesondere aufgeschraubt werden kann. Besonders bevorzugt ist eine gegebenenfalls aufgebrachte Einfüll- und/oder Entnahmevorrichtung ebenfalls elektrisch leitend ausgestaltet. Die Einfüll- und/oder die Entnahmevorrichtung umfaßt vorzugsweise auch einen leitfähigen Stutzen, Schlauch oder ein Tauchrohr, die vorzugsweise bis zum Boden in den Behälter hineinragen, so daß eine Unterspiegelabfüllung ermöglicht wird. In Weiterbildung ist es bevorzugt, wenn ein leitender Kontakt zwischen der Einfüll- und/oder Entnahmevorrichtung und der erfindungsgemäßen Sicherheitsumhüllung vorhanden ist, so daß eine durchgehende Erdung aller leitfähigen Komponenten bis in das Innere der Behälters besteht. Ein solcher leitender Kontakt läßt sich beispielsweise realisieren, indem die elektrisch leitende Einfüll- und/oder Entnahmevorrichtung derart ausgestaltet ist, daß sie in aufgebrachtem, insbesondere aufgeschraubtem Zustand auf die die Einfüll- und/oder Entnahmeöffnung umschließende Sicherheitsumhüllung drückt, bzw. auf deren leitfähige Beschichtung.

Weitere Merkmale der Erfindung ergeben sich aus der nachfolgenden Beschreibung von bevorzugten Ausführungsformen der Erfindung in Verbindung mit den Zeichnungen und den Unteransprüchen. Hierbei können die Merkmale jeweils einzeln oder in Kombination miteinander verwirklicht sein.

In den Zeichnungen zeigen:
- Fig. 1:: Zeichnung eines Zuschnitts einer erfindungsgemäßen Sicherheitsumhüllung.
- Fig. 2:: Zeichnung eines Behälters, der mit einer erfindungsgemäßen Sicherheitsumhüllung versehen ist.

In Fig. 1 ist ein Zuschnitt einer erfindungsgemäßen Sicherheitsumhüllung dargestellt. Als Ausgangsmaterial für einen Zuschnitt nach der Erfindung dient beschichtete Wellpappe der Firma Hans Kolb Wellpappe GmbH & Co KG, die unter der Handelsbezeichnung CORSTAT™ vertrieben wird.

Der Zuschnitt **Z** besteht (bezogen auf den Gebrauchszustand) im wesentlichen aus den zwei Seitenteilen **3** und **5,** einem Vorderteil **4,** einem Hinterteil **2** und einem Oberteil **1.** Das Hinterteil **2** ist über eine Falzung **6** mit dem Seitenteil **5** verbunden. Die Falzungen des Zuschnitts können perforiert sein. Vorteilhafterweise sind die Falzungen jedoch geprägt, um ein vereinfachtes Umklappen zu ermöglichen. An dem Seitenteil **5** ist über eine weitere Falzung **7** das Vorderteil **4** angeformt. Das Vorderteil **4** ist über die Falzung **8** mit dem Seitenteil **3** verbunden, an das über die Falzung **9** ein umklappbarer Seitenrand **10** angeformt ist. Im Gebrauchszustand ist das Seitenteil 3 über den Seitenrand **10** mit dem Hinterteil **2** verbunden (beispielsweise geklammert oder geklebt), so daß die beiden Seitenteile **3** und **5** zusammen mit dem Vorderteil **4** und dem Hinterteil **2** einen manschettenartigen Abschnitt ergeben, der einen Bestimmungsbehälter horizontal umläuft. Im Bereich der Falzungen **6 - 9** können zusätzlich weitere Falzungen, vorzugsweise parallel zu den Falzungen **6 - 9,** vorgesehen sein, damit sich der Zuschnitt im Gebrauchszustand optimal an die Form der Kanten eines zu umschließenden Behälters anpassen kann. An das Seitenteil **3** ist über die Falzung **11** das Oberteil **1** angeformt. Die Seitenteile **3** und **5** sowie das Hinterteil **2** bilden Rechtecke, während an die ebenfalls rechteckige Grundfläche **4a** des Vorderteils **4** ein halbkreisförmiger Abschnitt **4b** angeformt ist. Dabei weisen die beiden Seitenteile **3** und **5** jeweils eine größere Fläche auf als das Hinterteil **2,** das wiederum im wesentlichen die gleiche Fläche besitzt wie die Grundfläche **4a** des Vorderteils **4.**

Das Oberteil **1** besteht im wesentlichen aus vier Teilabschnitten, nämlich einem Frontabschnitt **12,** zwei Seitenabschnitten **13** und **14** sowie einem Zentralabschnitt **15.** Der Seitenabschnitt **13** schließt an der Falzung **11** und somit an dem Seitenteil **3** an. Über eine Falzung **16** ist der Seitenabschnitt **13** mit dem Zentralabschnitt 15 verbunden. An diesen schließen sich der Seitenabschnitt **14** über die Falzung **17** und der Frontabschnitt **12** über die Falzung **18** an. Der Frontabschnitt **12** weist eine kreisrunde Aussparung **19** auf, die im Gebrauchszustand einen Durchlaß für eine Einfüll- und/oder Entnahmeöffnung des Bestimmungsbehälters bildet. Zwei weitere, näherungsweise U-förmige Aussparungen **20** und **21** finden sich im Zentralabschnitt **15.** Durch die Falzungen **22, 23, 24** und **25** wird eine Abklappbarkeit der aus den U-förmigen Aussparungen **20** und **21** resultierenden schlaufenartigen Abschnitte **26** und **27** gewährleistet, so daß diese beiden Abschnitte im Gebrauchszustand einen darunterliegenden Tragegriff eines Bestimmungsbehälters umhüllen können. Die beiden Abschnitte **26** und **27** sind dazu zweckmäßigerweise jeweils mit einem Schlitz **28** und **29** versehen. Die Schlitze ermöglichen ein Ineinanderstecken der beiden Abschnitte **26** und **27,** wobei sich die Abschnitte in Teilbereichen über- bzw unteinander schieben. Neben der Aussparung **19** ist ein Druckknopf **30** in den Zentralabschnitt **15** eingenietet, über den ein Ableitungsmittel an der Umhüllung befestigbar ist.

In Fig. 2 ist ein Behälter **B** dargestellt, der mit einer erfindungsgemäßen Sicherheitsumhüllung **31** versehen ist. Bei dem Behälter **B** handelt es sich um einen handelsüblichen Kanister aus Polyethylen, vorzugsweise aus HDPE. Die Umhüllung **31** besteht wie der in Fig. 1 dargestellte Zuschnitt **Z** aus Wellpappe mit einer leitenden Beschichtung der Firma Hans Kolb Wellpappe GmbH & Co KG. Der Behälter weist eine Einfüll- und/oder Entnahmeöffnung **32** auf, die über einen Schraubverschluß gesichert ist. Die Sicherheitsumhüllung **31** weist eine entsprechend angepaßte Aussparung auf, die die Einfüll- und/oder Entnahmeöffnung **32** passgenau umschließt. Unmittelbar neben der Öffnung ist als mechanisches Verbindungselement ein metallischer Druckknopf **30** in die Umhüllung **31** eingearbeitet. Die Umhüllung **31** umschließt den Behälter **B** nur teilweise. So bleiben Ecken bzw. Kanten des Behälters **B** an den drei Stellen **33, 34** und **35** unverhüllt. Insbesondere bleibt der Bodenbereich **36** des Behälters **B** vollständig unverhüllt. Der Behälter **B** kann somit durch einfaches Überstülpen mit der Umhüllung **31** versehen werden. Auf der Oberseite des mit der Sicherheitsumhüllung **31** versehenen Behälters **B** sind zwei längliche Durchlässe **37** und **38** zu erkennen. Durch diese wird ein sicheres Umfassen des Tragegriffs **39** ermöglicht, der ebenfalls von der Sicherheitsumhüllung **31** umschlossen ist.

## Patentansprüche

1. Sicherheitsumhüllung (31) für Behälter für brennbare Flüssigkeiten wie Kanister, Faß und dergleichen mit mindestens einer Einfüll- und/oder Entnahmeöffnung (32), wobei die Umhüllung mindestens teilweise elektrisch leitend ausgestaltet ist, **dadurch gekennzeichnet, dass** die Umhüllung im wesentlichen aus einem wellpappeartigen Material gefertigt ist und ein mechanisches Verbindungselement (30) zur Anbringung eines Mittels zur Ableitung elektrischer Ladung aufweist.

2. Sicherheitsumhüllung nach Anspruch 1, **dadurch gekennzeichnet, daß** sie mit mindestens einer elektrisch leitenden Beschichtung versehen ist.

3. Sicherheitsumhüllung nach Anspruch 2, **dadurch gekennzeichnet, daß** die elektrisch leitende Beschichtung im wesentlichen aus Graphit besteht.

4. Sicherheitsumhüllung nach Anspruch 2, **dadurch gekennzeichnet, daß** die elektrisch leitende Beschichtung im wesentlichen aus einem leitfähigen Kunststoff besteht.

5. Sicherheitsumhüllung nach Anspruch 2, **dadurch gekennzeichnet, daß** die elektrisch leitende Beschichtung im wesentlichen aus einem Metall besteht.

6. Sicherheitsumhüllung nach einem der Ansprüche 2 bis 5, **dadurch gekennzeichnet, daß** die elektrisch leitende Beschichtung auf der im Gebrauchszustand außenliegenden Oberfläche der Umhüllung aufgebracht ist.

7. Sicherheitsumhüllung nach einem der vorhergehenden Ansprüche, **dadurch gekennzeichnet, daß** es sich bei dem Mittel zur Ableitung elektrischer Ladung um einen an der Umhüllung angebrachten elektrischen Leiter handelt.

8. Sicherheitsumhüllung nach einem der vorhergehenden Ansprüche, **dadurch gekennzeichnet, daß** es sich bei dem mechanischen Verbindungselement (30) um einen Druckknopf, insbesondere um einen metallischen Druckknopf, handelt.

9. Sicherheitsumhüllung nach einem der vorhergehenden Ansprüche **dadurch gekennzeichnet, daß** das mechanische Verbindungselement elektrisch leitend mit der Sicherheitsumhüllung verbunden ist, insbesondere derart in diese eingenietet ist, dass ein leitender Kontakt zwischen dem mechanischen Verbindungselement und einer elektrisch leitenden Beschichtung besteht.

10. Sicherheitsumhüllung nach einem der vorhergehenden Ansprüche, **dadurch gekennzeichnet, daß** sie Verformungshilfen, insbesondere Falzungen (6 bis 9, 11, 16 bis 18, 22 bis 25), aufweist.

11. Sicherheitsumhüllung nach einem der vorhergehenden Ansprüche, **dadurch gekennzeichnet, daß** sie aus einem im wesentlichen flachen, vorzugsweise zusammenklappbaren Zuschnitt (Z) zu einer räumlichen Einheit aufklappbar ist.

12. Sicherheitsumhüllung nach einem der vorhergehenden Ansprüche, insbesondere, nach Anspruch 11, **dadurch gekennzeichnet, daß** sie als Zuschnitt vorliegt und dieser Zuschnitt (Z) mit Aussparungen (19, 20 , 21) versehen ist, die im Gebrauchszustand Durchlässe in der Sicherheitsumhüllung für die an den Behältern vorgesehenen Einfüll- und/oder Entnahmeöffnungen und andere übliche Einrichtungen wie Tragegriffe und dergleichen bilden.

13. Sicherheitsumhüllung nach einem der vorhergehenden Ansprüche, **dadurch gekennzeichnet, daß** sie den Behälter im Gebrauchszustand nur teilweise umschließt.

14. Sicherheitsumhüllung nach einem der vorhergehenden Ansprüche, **dadurch gekennzeichnet, daß** sie im wesentlichen aus einem am Behälter im Gebrauchszustand, vorzugsweise horizontal umlaufenden, manschettenartigen Abschnitt und einem an den manschettenartigen Abschnitt einteilig angeformten, vorzugsweise unklappbaren, schlaufenartigen Abschnitt, der mindestens die Einfüll- und/oder die Entnahmeöffnung und vorzugsweise auch einen Tragegriff (39) des Behälters umschließt, besteht.

15. Behälter (B) für brennbare Flüssigkeiten wie Kanister, Faß und dergleichen mit mindestens einer Einfüll- und/oder Entnahmeöffnung, **dadurch gekennzeichnet, daß** er eine Sicherheitsumhüllung nach einem der Ansprüche 1 bis 14 aufweist.

16. Behälter nach Anspruch 15, **dadurch gekennzeichnet, daß** die Einfüll- und/oder Entnahmeöffnung derart ausgestaltet ist, daß eine Einfüll- und/oder Entnahmevorrichtung aufbringbar, insbesondere aufschraubar ist.

17. Behälter nach Anspruch 16, **dadurch gekennzeichnet, dass** die Einfüll- und/oder Entnahmevorrichtung elektrisch leitend ist.

## Claims

1. Safety cover (31) for containers for combustible liquids, such as a can, drum and the like, having at least one filling and/or removal opening (32), the cover being at least partly electrically conductive, **characterized in that** the cover is fabricated substantially from a material similar to corrugated board and has a mechanical connecting element (30) for the attachment of a means for dissipating electric charge.

2. Safety cover according to Claim 1, **characterized in that** it is provided with at least one electrically conductive coating.

3. Safety cover according to Claim 2, **characterized in that** the electrically conductive coating consists substantially of graphite.

4. Safety cover according to Claim 2, **characterized in that** the electrically conductive coating consists substantially of a conductive plastic.

5. Safety cover according to Claim 2, **characterized in that** the electrically conductive coating consists substantially of a metal.

6. Safety cover according to one of Claims 2 to 5, **characterized in that** the electrically conductive coating is applied to that surface of the cover which is on the outside when in use.

7. Safety cover according to one of the preceding claims, **characterized in that** the means for dissipating electric charge is an electric conductor fitted to the cover.

8. Safety cover according to one of the preceding claims, **characterized in that** the mechanical connecting element (30) is a press stud, in particular a metal press stud.

9. Safety cover according to one of the preceding claims, **characterized in that** the mechanical connecting element is connected electrically conductively to the safety cover, in particular is riveted into the latter in such a way that there is a conductive contact between the mechanical connecting element and an electrically conductive coating.

10. Safety cover according to one of the preceding claims, **characterized in that** it has deformation aids, in particular folds (6 to 9, 11, 16 to 18, 22 to 25).

11. Safety cover according to one of the preceding claims, **characterized in that** it can be folded up from a substantially flat blank (Z) that preferably can be folded together to form a three-dimensional unit.

12. Safety cover according to one of the preceding claims, in particular according to Claim 11, **characterized in that** it is present as a blank and this blank (Z) is provided with cut-outs (19, 20, 21) which, when in use, form passages in the safety cover for the filling and/or removal openings provided on the containers, and other conventional devices such as carrying handles and the like.

13. Safety cover according to one of the preceding claims, **characterized in that** it covers the container only partly when in use.

14. Safety cover according to one of the preceding claims, **characterized in that** it consists substantially of a sleeve-like section preferably running around horizontally on the container when in use, and a loop-like section which is moulded in one piece on the sleeve-like section, preferably cannot be folded and encloses at least the filling and/or the removal opening and preferably also a carrying handle (39) of the container.

15. Container (B) for combustible liquids such as a can, drum and the like, having at least one filling and/or removal opening, **characterized in that** it has a safety cover according to one of Claims 1 to 14.

16. Container according to Claim 15, **characterized in that** the filling and/or removal opening is configured in such a way that a filling and/or removal device can be fitted, in particular screwed on.

17. Container according to Claim 16, **characterized in that** the filling and/or removal device is electrically conductive.

## Revendications

1. Enveloppe de sécurité (31) pour des conteneurs pour liquides combustibles tels que des bidons, des fûts et similaires, comprenant au moins une ouverture de remplissage et/ou de prélèvement (32), l'enveloppe étant au moins en partie réalisée de manière électriquement conductrice, **caractérisée en ce que** l'enveloppe se compose essentiellement d'un matériau de type carton ondulé et présente un élément de connexion mécanique (30) pour le montage d'un moyen pour dévier la charge électrique.

2. Enveloppe de sécurité selon la revendication 1, **caractérisée en ce qu'**elle est pourvue d'au moins un revêtement électriquement conducteur.

3. Enveloppe de sécurité selon la revendication 2, **caractérisée en ce que** le revêtement électriquement conducteur se compose essentiellement de graphite.

4. Enveloppe de sécurité selon la revendication 2, **caractérisée en ce que** le revêtement électriquement conducteur se compose essentiellement d'un plastique conducteur.

5. Enveloppe de sécurité selon la revendication 2, **caractérisée en ce que** le revêtement électriquement conducteur se compose essentiellement d'un métal.

6. Enveloppe de sécurité selon l'une quelconque des revendications 2 à 5, **caractérisée en ce que** le revêtement électriquement conducteur est appliqué sur la surface de l'enveloppe située à l'extérieur dans l'état d'utilisation.

7. Enveloppe de sécurité selon l'une quelconque des revendications précédentes, **caractérisée en ce que** le moyen pour dévier la charge électrique est un conducteur électrique appliqué sur l'enveloppe.

8. Enveloppe de sécurité selon l'une quelconque des revendications précédentes, **caractérisée en ce que** l'élément de connexion mécanique (30) est un bouton poussoir, notamment un bouton poussoir métallique.

9. Enveloppe de sécurité selon l'une quelconque des revendications précédentes, **caractérisée en ce que** l'élément de connexion mécanique est connecté de manière électriquement conductrice à l'enveloppe de sécurité, notamment est riveté dans celle-ci de telle sorte qu'un contact électrique soit établi entre l'élément de connexion mécanique et un revêtement électriquement conducteur.

10. Enveloppe de sécurité selon l'une quelconque des revendications précédentes, **caractérisée en ce qu'**elle présente des moyens de déformation, notamment des plis (6 à 9, 11, 16 à 18, 22 à 25).

11. Enveloppe de sécurité selon l'une quelconque des revendications précédentes, **caractérisée en ce qu'**elle peut être dépliée à partir d'un flan (Z) essentiellement plat, de préférence repliable, pour former une unité tridimensionnelle.

12. Enveloppe de sécurité selon l'une quelconque des revendications précédentes, notamment selon la revendication 11, **caractérisée en ce qu'**elle se présente sous forme de flan et que ce flan (Z) est pourvu d'évidements (19, 20, 21) qui forment dans l'état d'utilisation des passages dans l'enveloppe de sécurité pour les ouvertures de remplissage et/ou de prélèvement prévues sur les conteneurs et d'autres dispositifs usuels tels que des poignées de préhension et similaires.

13. Enveloppe de sécurité selon l'une quelconque des revendications précédentes, **caractérisée en ce qu'**elle enveloppe seulement partiellement le conteneur dans l'état d'utilisation.

14. Enveloppe de sécurité selon l'une quelconque des revendications précédentes, **caractérisée en ce qu'**elle se compose essentiellement d'une portion en forme de manchette, de préférence horizontale et circonférentielle pendant l'utilisation sur le conteneur, et d'une portion de type boucle, de préférence non repliable, façonnée d'une seule pièce sur la portion en forme de manchette, qui entoure au moins l'ouverture de remplissage et/ou de prélèvement et de préférence aussi une poignée de préhension (39) du conteneur.

15. Conteneur (B) pour liquides combustibles tel qu'un bidon, un fût et similaires, comprenant au moins une ouverture de remplissage et/ou de prélèvement, **caractérisé en ce qu'**il présente une enveloppe de sécurité selon l'une quelconque des revendications 1 à 14.

16. Conteneur selon la revendication 15, **caractérisé en ce que** l'ouverture de remplissage et/ou de prélèvement est configurée de telle sorte qu'on puisse appliquer un dispositif de remplissage et/ou de prélèvement, notamment par vissage.

17. Conteneur selon la revendication 16, **caractérisé en ce que** le dispositif de remplissage et/ou de prélèvement est électriquement conducteur.
